# EUROPÄISCHE PATENTSCHRIFT

(11) **EP 0 674 058 B1**
(45) Veröffentlichungstag und Bekanntmachung des Hinweises auf die Patenterteilung: **12.05.1999**
(21) Anmeldenummer: 95810194.1
(22) Anmeldetag: 22.03.1995
(51) Int. Cl.: E04B 2/96, E06B 3/30, E06B 3/96, E04D 3/06

(54) **Plattenhalterung für eine Fassade, ein Dach, ein Fenster oder eine Tür**
Panel fixture for façade, roof, window or door
Support de panneaux pour façade, toit, fenêtre ou porte

(30) Priorität: 24.03.1994 CH 879/94
(43) Veröffentlichungstag der Anmeldung: 27.09.1995
(73) Patentinhaber: Ernst Schweizer AG Metallbau, 8908 Hedingen (CH)
(72) Erfinder: Martin, Hanspeter, CH-4145 Gempen (CH)
(74) Vertreter: Münch, Otto, Dipl.-Ing.

(56) Entgegenhaltungen:
- EP-A- 0 369 326
- DE-A- 2 419 462
- FR-A- 2 303 906
- FR-A- 2 652 394
- GB-A- 2 106 969
- US-A- 4 843 791

## Beschreibung

Die Erfindung betrifft eine Plattenhalterung gemäss dem Oberbegriff des Anspruchs 1, eine Plattenhalterung für eine Fassade, ein Dach, ein Fenster oder eine Tür. Eine solche Plattenhalterung ist beispielsweise durch EP-A-0 369 326 bekannt.

Es sind verschiedenartige Konstruktionen von Plattenhalterungen möglich. So kann man beispielsweise eine Profilstabkonstruktion vorsehen, bei der mindestens zwei zueinander parallele, vertikale, erste Profilstäbe als Pfosten eines Gerippes einer Fassade dienen, die zusammen mit sie verbindenden, zweiten Profilstäben mehrere übereinander angeordnete Felder begrenzen, die beispielsweise als Fenster dienende, durchsichtige Glasplatten oder abwechselnd als Fenster dienende Glasplatten und undurchsichtige, plattenförmige Fassadenelemente enthalten.

Die Erfindung betrifft nun vorzugsweise eine aus metallenen Deck-Profilstäben zusammengesetzte Plattenhalterung, die einen aus Trag-Profilstäben gebildeten Holzrahmen aufweist. Hierbei bestehen die Deck-Profilstäbe vorzugsweise aus witterungsbeständigem, emoloxiertem oder farbbeschichtetem Aluminium, Kupfer oder Messing.

Bei Holz-Metallfenstern stellt sich stets das Problem, wie man die metallenen Deck-Profilstäbe an den Trag-Profilstäben befestigen und wie man die von den Profilstäben gehaltenen Glasplatten fluiddichte abdichten kann.

Zur Befestigung der Deck-Profilstäbe auf dem Holzrahmen werden sehr oft Kunststoff-Halteelemente, beispielsweise aus glasfaserverstärktem Polyamid gebildete Halteelemente, verwendet, die auf die Trag-Profilstäbe aufgeschraubt werden. Auf diese Halteelemente werden dann die Deck-Profilstäbe aufgeklipst oder eingerastet. Dazu ist es natürlich nötig, dass die Halteelemente irgendwelche elastische oder drehbare Zungen oder Füsse aufweisen, die entsprechende Rippen, beispielsweise die freien Enden eines gegen die Halteelemente offenen C-Profiles, der Trag-Profilstäbe hintergreifen können. Derartige Halteelemente werden ca. alle 10 bis 50 cm auf dem Holz befestigt, damit ein sicherer Halt der Deck-Profilstäbe gewährleistet ist. Es versteht sich von selbst, dass derart zu verwendende Halteelemente genau in einer Linie befestigt sein müssen, da sich ja andernfalls ein Deck-Profilstab gar nicht aufklipsen lässt.

Zum Abdichten des Fensters wird bei der Verwendung von bekannten Plattenhalterungen eine Verglasungsdichtung zwischen die Deck-Profilstäbe und die Glasränder sowie auch zwischen aneinander anstossende erste und zweite Deck-Profilstäbe angeordnet. Diese Verglasungsdichtung wird dabei vorzugsweise mittels eines aus Kunststoff gebildeten Dichtungskittes hergestellt.

Derart hergestellte Plattenhalterungen weisen nun den Nachteil auf, dass die Herstellung der Verglasungsdichtung sehr umständlich, zeitraubend und daher verhältnismässig teuer ist. Zudem haben die mittels des Kittes gebildeten, insbesondere die zwischen den aneinander anstossenden Profilstäben eingefügten, Dichtungen den weiteren Nachteil, dass sie aufgrund von an den Fenstergläser bzw. an den metallenen Deck-Profilstäben oft herrschenden hohen Aussentemperaturen, die ohne weiteres 40°C betragen können, sehr starken Längenveränderungen der Plattenhalterung unterworfen sind, was schliesslich einen ungünstigen Einfluss auf die Beständigkeit und Konsistenz der Dichtung zur Folge.

Der Erfindung liegt nun die Aufgabe zugrunde, eine aus mehreren Profilstäben zusammensetzbare Plattenhalterung zu schaffen, die die vorgenannten Nachteile nicht aufweist.

Diese Aufgabe wird durch eine aus Trag- und Deck-Profilstäben zusammensetzbare Plattenhalterung mit den Merkmalen des Patentanspruches 1 gelöst.

Vorteilhafte Ausgestaltungen der Erfindung gehen aus den abhängigen Ansprüchen hervor.

Der Erfindungsgegenstand wird nun anhand eines in der Zeichnung dargestellten Ausführungsbeispieles erläutert. In der Zeichnung zeigen
die Figur 1 eine Schrägansicht eines Teils einer Plattenhalterung,
die Figur 2 die Deck-Profilstäbe der in der Figur 1 dargestellten Plattenhalterung in von den Trag-Profilstäben losgelöstem Zustand,
die Figur 3 eine Schrägansicht der in der Figur 1 dargestellten Plattenhalterung ohne Deck-Profilstäbe,
die Figur 4 eine Schrägansicht eines Dichtungselementes,
die Figur 5 eine Ansicht auf das Dichtungselement in Pfeilrichtung V der Figur 4 mit einem im Schnitt dargestellten und auf einen Teil des Dichtungselementes aufgesetzten Deck-Profilstab,
die Figur 6 eine Ansicht auf das Dichtungselement in Pfeilrichtung VI der Figur 4 mit einem im Schnitt dargestellten und auf einen anderen Teil des Dichtungselementes aufgesetzten Deck-Profilstab und
die Figur 7 eine Schrägansicht einer aus drei Trag-Profilstäben zu bildenden Winkelverbindung mit zu deren Herstellung dienenden Befestigungsmitteln.

Die in den Figuren 1 und 3 dargestellte und als ganzes mit 1 bezeichnete Plattenhalterung für eine mehrere Fenster aufweisende Fassade besitzt einen aus mehreren Trag-Profilstäben 2 gebildeten, kreuzförmigen Träger 3, auf welchem vier Glasplattenpaare 4 aufliegen. Auf den Trag-Profilstäben 2 sind dabei ein erstes und zwei zweite Deck-Profilstäbe 5 bzw. 6 lösbar befestigt, die die Glasplattenpaare 4 auf dem Träger 3 festklemmen. Hierbei stossen die beiden zweiten Deck-Profilstäbe 6 bei zwei einander gegenüberliegenden Stoss-Stellen der Flansche 5a des ersten Deck-Profilstabes 5 an diesen an.

Wie aus der Figur 1 zudem ersichtlich ist, befindet sich zwischen den Glasplattenpaaren 4 und den Trag-Profilstäben 2 noch zusätzlich ein Dichtungsband 7 sowie ein in der Zeichnung nicht dargestelltes, der Hinterlüftung dienendes Verglasungselement. Ferner klemmen die Deck-Profilstäbe 5 und 6 in Befestigtem Zustand mit ihren Flanschen 5a bzw. 6a je zwei an den nach aussen gerichteten Rändern der Glasplattenpaare 4 aufliegende, L-förmige Dichtungsleisten 8 fest.

Wie man speziell aus der Figur 2 ersehen kann, weisen die Deck-Profilstäbe 5 und 6 ein zum Träger 3 hin offenes, eckiges C-Profil auf, das durch die Frontleiste 5b bzw. 6b sowie die beiden Flansche 5a bzw. 6a gebildet wird. Die Deck-Profilstäbe 5 und 6 besitzen nun zusätzlich je zwei zwischen den beiden Flanschen 5a bzw. 6a angeordnete Schenkel 5c bzw. 6c, welche den zwischen den Flanschen 5a bzw. 6a vorhandene Raum in eine mittlere Rinne 5d bzw. 6d und zwei äussere Rinnen 5e bzw. 6e unterteilt.

Bei jeder Stoss-Stelle des ersten Deck-Profilstabes 5 ist - wie in der Figur 3 dargestellt - ein Dichtungselement 9 angeordnet. Dieses ist in der Figur 4 in Ansicht und in den Figuren 5 und 6 zusammen mit dem Deck-Profilstab 5 bzw. 6 dargestellt und besteht vorzugsweise aus einem einstückigen Körper aus Kunststoff, der vorzugsweise vollständig durch Spritzgiessen hergestellt worden ist. Als Material zur Herstellung des Dichtungselementes 9 eignen sich hierbei insbesondere synthetische Kautschuke, wie etwa EPDM (Ethylen-Propylen-Dien-Monomer).

Das Dichtungselement 9 ist im wesentlichen kreuzförmig und weist einen U-förmigen ersten Dichtungsteil 10 und einen mit diesem einen rechten Winkel bildenden zweiten Dichtungsteil 11 auf. Das erste Dichtungsteil 10 besitzt nun an seinen beiden den zweiten Dichtungsteil 11 überstehenden Endabschnitten je zwei Nocken 12, die derart dimensioniert und angeordnet sind, dass sie - wie in der Figur 5 dargestellt - bei der Herstellung der Plattenhalterung in die äusseren Rinnen 6e der beiden bei der Stoss-Stelle an den ersten Deck-Profilstab 5 anstossenden, zweiten Deck-Profilstäbe 6 dichtend eingreifen. Hierzu können die Nocken 12 beispielsweise noch zusätzlich mit mindestens einer umlaufenden Rippe 12a versehen sein, die in befestigtem Zustand mehr oder weniger satt passend die Innenwände der äusseren Rinnen 6e berühren. Demgegenüber greift das zweite Dichtungsteil 11 mit seiner ganzen Oberseite 11a zwischen die beiden Flansche 5a des ersten Deck-Profilstabes 5 ein, wobei die durch die Flansche 5a gebildete lichte Tiefe des C-Profiles vorzugsweise etwas grösser ist als die durch die beiden Schenkel 5c gebildete Tiefe der mittleren Rinne 5d. Hierzu sei noch abschliessend erwähnt, dass die in der Figur 5 dargestellte Verbindung eines zweiten Profilstabes 6 mit dem Dichtungselement 9 noch einen weiteren, in der Figur 2 ebenfalls dargestellten, Dichtungskörper 20 besitzt, der in Befestigtem Zustand mehr oder weniger satt passend in der mittleren Rinne 6d sitzt.

Wie aus den Figuren 3, 5 und 6 zudem ersichtlich ist, sitzt das Dichtungselement 9 auf miteinander einen rechten Winkel bildenden Trag-Profilstäben 2 und ist dabei auf mindestens einem Trag-Profilstab 2 mit zwei Schrauben 13 befestigt. Bei der Befestigung des Dichtungseiementes 9 wird dieses nun derart auf die Trag-Profilstäbe 2 gesetzt, dass die miteinander einen rechten Winkel bildenden Profilstäbe 2 mit einem Teil zwischen jeweils mindestens zwei, zueinander parallel angeordnete Führungsrippen 14 zu liegen kommen. Wie aus diesen Figuren ebenfalls ersichtlich ist, sind die beiden Dichtung.steile 10 und 11 an ihren einander überstehenden Randabschnitten derart mit einer Anschrägung 10a bzw. 11b versehen, dass bei der Herstellung der Plattenhalterung die L-förmigen Dichtungsleisten in diese Anschrägungen 10a und 11b passen und dadurch in Befestigtem Zustand mit dem Dichtungselement 9 dichtend zusammenwirken.

Die Figur 3 zeigt noch zusätzlich an den Trag-Profilstäben 2 angeordnete Halteelemente 15. Diese dienen dazu, die Deck-Profilstäbe 5 und 6 auf den Trag-Profilstäben 2 zu befestigen. Sie weisen einen mit einem Schraubenschlüssel in Eingriff bringbaren Schraubteil 16 sowie einen in die mittlere Rinne 5d bzw. 6d eines Deck-Profilstabes 5 bzw. 6 zu sitzen bestimmten Fuss 17 auf. Letzterer ist dabei derart ausgebildet und dimensioniert, dass er bei der Montage in einer Einführstellung von der offenen Längsseite der mittlere Rinne 5d bzw. 6d her durch eine in dieser vorhandenen Verengung hindurch in eine Erweiterung einführbar und dann durch Drehen des Schraubteiles 16 in seine Haltestellung bringbar ist, in der er die Verengung hintergreift.

Die Figur 7 zeigt schliesslich drei Trag-Profilstäbe 2 mit zu ihnen gehörenden Befestigungsmitteln. Diese weisen dabei je eine an der Aussenseite eines ersten Trag-Profilstabes 2 befestigte Platte 18 und einen am Ende eines zweiten Trag-Profilstabes 2 versenkten, zur Aufnahme der Platte 18 dienenden T-Schiebeverbinder 19 auf. Der Trag-Profilstab 2 mit dem T-Schiebeverbinder 19 kann bei der Herstellung eines Fenstergerippes von innen auf die an dem ersten Trag-Profilstab 2 befestigte Platte 18 aufgeschoben werden. Zur Sicherung dieser Befestigung kann nachträglich von aussen noch zusätzlich ein metallischer Stift zwischen die Platte 18 und den T-Schiebeverbinder 19 eingeführt werden, wobei diese auseinander gespreizt und dadurch die Profilstab-Verbindung gesichert wird.

Als Material zur Herstellung der Platte 18 und des T-Schiebeverbinders 19 eignet sich hierbei insbesondere der unter dem Handelsnamen DELRIN bekannte Kunststoff.

## Patentansprüche

1. Plattenhalterung für eine Fassade, ein Dach, ein Fenster oder eine Tür, mit einen Winkel miteinander bildenden, miteinander verbundenen Trag-Profilstäben (2), mindestens einem ersten Deckprofilstab (5), mindestens einem mit diesem einen Winkel bildenden, zweiten Deck-Profilstab (6) und Dichtungsmitteln, wobei die Trag-Profilstäbe (2) und Deck-Profilstäbe (5, 6) zum Halten von zwischen ihnen anzuordnenden Platten (4) dienen und die Deck-Profilstäbe (5, 6) an den Trag-Profilstäben (2) befestigt sind und wobei bei mindestens einer Stoss-Stelle jedes ersten Deck-Profilstabes (5) an mindestens eine Längsbegrenzung von diesem ein zweiter Deck-Profilstab (6) anstösst, dadurch gekennzeichnet, dass jeder Deck-Profilstab (5, 6) einen Frontabschnitt (5b, 6b) und zwei zusammen mit diesem im Querschnitt ein C-Profil bildende, gegen einen Trag-Profilstab (2) ragende Flansche (5a, 6a) und zwei zwischen diesen angeordnete Schenkel (5c, 6c) besitzt, welche zusammen mit den Flanschen (5a, 6a) eine mittlere Rinne (5d, 6d) und zwei äussere Rinnen (5e, 6e) begrenzen und dass die Dichtungsmittel bei jeder Stoss-Stelle eines ersten Deck-Profilstabs (5) ein Dichtungselement (9) aufweisen, das mit einem Teil (11) zwischen die beiden Flansche (5a) des ersten Deck-Profilstabes (5) eingreift sowie an diesen anliegt und mit einem anderen Teil (10) in die äusseren Rinnen (6e) des bzw. jedes bei der Stoss-Stelle an den ersten Deck-Profilstab (5) anstossenden, zweiten Deck-Profilstabes (6) dichtend eingreift.

2. Plattenhalterung nach Anspruch 1, dadurch gekennzeichnet, dass jeder Deck-Profilstab (5, 6) eine durch seine Flansche (5a, 6a) gebildete lichte Tiefe aufweist, die etwas grösser ist als die durch die beiden Schenkel (5c, 6c) gebildete Tiefe der mittleren Rinne (5d, 6d).

3. Plattenhalterung nach einem der Ansprüche 1 oder 2, dadurch gekennzeichnet, dass das Dichtungselement (9) auf mindestens einem Trag-Profilstab (2) aufliegt und mittels Schrauben (13) an diesem befestigt ist.

4. Plattenhalterung nach einem der Ansprüche i bis 3, dadurch gekennzeichnet, dass die Dichtungsmittel (9) zusätzlich zwischen je einen Flansch (5a, 6a) eines Deck-Profilstabes (5, 6) und eine von den Profilstäben gehaltenen Platte (4) einklemmbare, im wesentlichen L-förmige Dichtungsleisten (8j aufweisen.

5. Plattenhalterung nach Anspruch 4, dadurch gekennzeichnet, dass jede L-förmige Dichtungsleiste (8) mit dem Dichtungselement (9) dichtend zusammenwirkt.

6. Plattenhalterung nach einem der Ansprüche 1 bis 5, dadurch gekennzeichnet, dass das Dichtungselement (9) durch einen einstückigen Körper aus Kunststoff gebildet ist, der vorzugsweise vollständig durch Spritzgiessen hergestellt worden ist.

7. Plattenhalterung nach einem der Ansprüche 1 bis 6, wobei an den Trag-Profilstäben (2) Halteelemente(15) angeordnet sind, dadurch gekennzeichnet, dass jedes Halteelement (15) einen mit einem Schraubenschlüssel in Eingriff bringbaren Schraubteil (16) und einen in die mittlere Rinne (5d, 6d) eines Deck-Profilstabes (5, 6) zu sitzen bestimmten Fuss (17) aufweist und dass der Fuss (17) derart ausgebildet und dimensioniert ist, dass er bei der Montage in einer Einführstellung von der offenen Längsseite der mittlere Rinne (5d, 6d) her durch eine in dieser vorhandenen Verengung hindurch in eine Erweiterung einführbar und dann durch Drehen des Schraubteils (16) in seine Haltestellung bringbar ist, in der er die Verengung hintergreift.

## Claims

1. Panel mounting for a facade, a roof, a window or a door, with supporting profile bars (2) connected together and forming an angle with one another, at least one first roof profile bar (5), at least one second roof profile bar (6) forming an angle therewith, and sealing means, wherein the support profile bars (2) and roof profile bars (5, 6) serve for the holding of panels (4) arranged therebetween and the roof profile bars (5, 6) are fastened to the supporting profile bars (2) and wherein at at least one butt location of each first roof profile bar (5) at least one longitudinal boundary thereof butts against a second roof profile bar (6), characterised thereby that each roof profile bar (5, 6) possesses a front portion (5b, 6b) and two flanges (5a, 6a), which together therewith form in cross-section a C-profile and which project towards a supporting profile bar (2), and two limbs (5c, 6c) which are arranged between these and which together with the flanges (5a, 6a) bound a middle channel (5d, 6d) and two outer channels (5e, 6e) and that the sealing means comprises at each butt location of a first roof profile bar (5) a sealing element (9) which engages by one part (11) between the two flanges (5a) of the first roof profile bar (5) as well as bears against these and sealingly engages by another part (10) in the outer channels (6e) of the or each second roof profile bar (6) butting against the first roof profile bar (5) at the butt location.

2. Panel mounting according to claim 1, characterised thereby that each roof profile bar (5, 6) has a clear depth which is formed by its flanges (5a, 6a) and is somewhat greater than the depth, which is formed by the two limbs (5c, 6c), of the middle channel (5d, 6d).

3. Panel mounting according to one of claims 1 and 2, characterised thereby that the sealing element (9) rests on at least one supporting profile bar (2) and is fastened thereto by means of screws (13).

4. Panel mounting according to one of claims 1 to 3, characterised thereby that the sealing means additionally has substantially L-shaped sealing strips (8) each clampable between a respective flange (5a, 6a) of a roof profile bar (5, 6) and a panel (4) mounted by the profile bars.

5. Panel mounting according to claim 4, characterised thereby that each L-shaped sealing strip (8) sealingly co-operates with the sealing element (9).

6. Panel mounting according to one of claims 1 to 5, characterised thereby that the sealing element (9) is formed by an integral body of synthetic material, which was preferably produced entirely by injection moulding.

7. Panel mounting according to one of claims 1 to 6, wherein mounting elements (15) are arranged at the supporting profile bars (2), characterised thereby that each mounting element (15) comprises a screw part (16) which can be brought into engagement with a spanner and a foot (17) intended to sit in the middle channel (5d, 6d) of a roof profile bar (5, 6) and that the foot (17) is constructed and dimensioned in such a manner that for mounting in an inserted setting it is insertable from the open longitudinal side of the middle channel (5d, 6d) through a narrowing, which is present therein, into a widening and can then be brought, by rotation of the screw part (16), into its mounted setting in which it engages behind the narrowing.

## Revendications

1. Support de panneau pour façade, toit, fenêtre ou porte, avec des barres profilées porteuses (2) mutuellement assemblées et formant un angle entre elles, au moins une première barre profilée de recouvrement (5), au moins une deuxième barre profilée de recouvrement (6) formant un angle avec la première et des moyens d'étanchéité, les barres profilées porteuses (2) et les barres profilées de recouvrement (5, 6) servant à maintenir des panneaux (4) à disposer entre elles et les barres profilées de recouvrement (5, 6) étant fixées sur les barres profilées porteuses (2), et une deuxième barre profilée de recouvrement (6) aboutant, en au moins un point de joint de chaque première barre profilée de recouvrement (5), contre au moins une délimitation longitudinale de cette dernière, **caractérisé** en ce que chaque barre profilée de recouvrement (5, 6) possède une partie frontale (5b, 6b) et deux ailes (5a, 6a) formant conjointement avec cette dernière un profilé à section en C et se dressant vers une barre profilée porteuse (2), ainsi que deux branches (5c, 6c) qui sont disposées entre ces ailes et délimitent conjointement avec les ailes (5a, 6a) une goulotte centrale (5d, 6d) et deux goulottes extérieures (5e, 6e), et en ce que les moyens d'étanchéité comportent, en chaque point de joint d'une première barre profilée de recouvrement (5), un élément d'étanchéité (9) qui, par une partie (11), s'engage entre les deux ailes (5a) de la première barre profilée de recouvrement (5) et s'applique contre elles, et qui, par une autre partie (10), s'engage en étanchéité dans les goulottes extérieures (5e, 6e) de la ou de chaque deuxième barre profilée de recouvrement (6) aboutant contre la première barre profilée de recouvrement (5) au point de joint.

2. Support de panneau selon la revendication 1, **caractérisé** en ce que chaque barre profilée de recouvrement (5, 6) présente une profondeur intérieure, déterminée par ses ailes (5a, 6a), qui est légèrement supérieure à la profondeur, déterminée par les deux branches (5c, 6c), de la goulotte centrale (5d, 6d).

3. Support de panneau selon la revendication 1 ou 2, **caractérisé** en ce que l'élément d'étanchéité (9) repose sur au moins une barre profilée porteuse (2) et est fixé sur cette dernière au moyen de vis (13).

4. Support de panneau selon une des revendications 1 à 3, **caractérisé** en ce que les moyens d'étanchéité comportent en plus des baguettes d'étanchéité (8) essentiellement en forme de L, qui peuvent être respectivement serrées entre chaque aile (5a, 6a) d'une barre profilée de recouvrement (5, 6) et un panneau (4) maintenu par les barres profilées.

5. Support de panneau selon la revendication 4, **caractérisé** en ce que chaque baguette d'étanchéité (8) en forme de L coopère en étanchéité avec l'élément d'étanchéité (9).

6. Support de panneau selon une des revendications 1 à 5, **caractérisé** en ce que l'élément d'étanchéité (9) est formé par un corps d'un seul tenant en matière plastique, qui a été de préférence totalement fabriqué par moulage par injection.

7. Support de panneau selon une des revendications 1 à 6, des éléments de maintien (15) étant disposés sur les barres profilées porteuses (2), caractérisé en ce que chaque élément de maintien (15) présente une partie vissée (16) pouvant être engagée par une clé à écrous et un socle (17) destiné à reposer dans la goulotte centrale (5d, 6d) d'une barre profilée de recouvrement (5, 6), et en ce que le socle (17) est configuré et dimensionné de telle sorte que, lors du montage, dans une position d'introduction, il peut être introduit par le côté longitudinal ouvert de la goulotte centrale (5d, 6d) dans un élargissement en traversant un rétrécissement présent dans cette goulotte, puis, par rotation de la partie vissée (16), il peut être amené dans sa position de maintien, dans laquelle il vient en prise derrière le rétrécissement.
